# EUROPÄISCHE PATENTSCHRIFT

(11) **EP 1 354 117 B1**
(45) Veröffentlichungstag und Bekanntmachung des Hinweises auf die Patenterteilung: **29.04.2009**
(21) Anmeldenummer: 01991873.9
(22) Anmeldetag: 21.12.2001
(51) Int. Cl.: E06B 9/17

(54) **ROLLADENKASTEN**
ROLLER SHUTTER BOX
CAISSON DE VOLET ROULANT

(30) Priorität: 16.01.2001 DE 10101910
(43) Veröffentlichungstag der Anmeldung: 22.10.2003
(73) Patentinhaber: Helmut Lehr Rolladenkasten, 71546 Grossaspach (DE)
(72) Erfinder: LEHR, Else, 71546 Aspach (DE)
(74) Vertreter: Jeck, Anton
(86) Internationale Anmeldenummer: PCT/EP2001/015182
(87) Internationale Veröffentlichungsnummer: WO 2002/055829

(56) Entgegenhaltungen:
- DE-A- 2 603 261
- DE-A- 3 308 471
- DE-A- 3 628 238
- DE-A- 4 100 181
- DE-A- 4 429 356
- DE-U- 29 623 842

## Beschreibung

Die Erindung betrifft einen Rollladenkasten nach dem Oberbegriff des Anspruchs 1.

Ein derartiger Rollladenkasten ist durch die DE-U 1-296 23 842 bekannt. Die Wände sind dabei Teile eines Gehäuses aus Ziegeln. Der Innenbereich des Gehäuses ist zumindest teilweise mit Wärmedämmmaterial ausgekleidet. Die Stirnwände sind als Isolierdeckel ausgeführt. Als Isoliermaterial wird Polyurethan, Styropor und Hartschaumstoffe genannt.

Ein ähnlicher Rollladenkasten ist durch die DE-A1-41 00 181 bekannt, mit der Ausnahme, dass die Art des Isoliermaterials nicht genannt ist. Die Wände sind dabei Teile eines Gehäuses aus Ziegeln, Leichtbeton oder Spanplatten. Innerhalb des Gehäuses ist die Innenwand und mindestens ein Teil der Oberwand mit einer Isolierungsauflage versehen, die in ihrer Innenkontur annähernd dem Durchmesser des aufgewickelten Rollladenkastens entspricht. Die lsolierungsauflage ist im Bereich der seitlichen Auflageflächen des Gehäuses auf der Unterseite mit einem horizontal ins Gehäuseinnere gerichteten Verlängerungsteil versehen.

Die bekannten Rollladenkästen haben den Nachteil, dass ein gesondertes Gehäuse und gesonderte Wärmedämmkörper erforderlich und damit die Herstellung und das Material des Rollladenkastens kostenintensiv sind.

Die Aufgabe der Erfindung besteht darin, einen Rollladenkasten der im Oberbegriff des Anspruchs 1 genannten Art zu schaffen, der in der Herstellung einfach und im Material kostengünstig ist.

Durch die DE-A1-44 29 356 ist ein Seitenteil bzw. eime Stirnwand mit einem Rolladenwellenhalter für Rollladenkästen bekannt, wobei die Stirnwand aus Leichtbeton hergestellt ist. Dem Leichtbeton können in geringfügigen Mengen Fasern aus Polypropylen zugemischt sein, um die mechanische Festigkeit, insbesondere die Ausreißfestigkeit, zu verbessern.

Schließlich ist aus der DE-A1-36 28 238 ein Rollladenkasten mit einem Kastenkörper aus Polystyrol-Hartschaum bekannt. Die Oberwand des Kastenkörpers hat eine Innenfläche, die annähernd an den Radius des aufgewickelten Rolladens angepasst ist. Die Außenfläche der Oberwand weist im Schnitt V-förmige Ausnehmungen auf, in denen Sturzverankerungen angeordnet sind. Ausführungen der Sturzverankerung sind nicht beschrieben.

Diese Aufgabe wird mit den Merkmalen des Anspruchs 1 gelöst.

Ein derart ausgebildeter Rollladenkasten kann selbsttragend ausgeführt werden, weil der Polypropylenschaum eine außerordentliche hohe Festigkeit und auch ausgezeichnete Wärmedämmeigenschaften zeigt. Gegenüber anderen Kunststoffschäumen ist der Polypropylen-Schaumstoff sehr preiswert.

Gemäß einer weiteren Ausbildung der Erfindung ist die Innenfläche der Oberwand zumindest annähernd an den Radius des aufgewickelten Rollladens angepasst. Dadurch wird einerseits die Wärmedämmung optimiert und andrerseits die Stabilität des Rollladenkastens erhöht.

Gemäß einer weiteren Ausbildung der Erfindung sind in der Außenfläche der Oberwand Ausnehmungen zur Arretierung des Rollladenkastens vorgesehen. Damit kann der Rollladenkasten in der Horizontalen arretiert werden, beispielsweise durch Mörtel, der zwischen dem Fenstersturz und dem Rollladenkasten eingebracht wird.

Gemäß einer weiteren Ausbildung der Erfindung weist die Stirnwand einen an die Innenkontur des Rolladenkastens angepassten Kern auf. Dadurch wird die Stabilität des Rollladenkastens erhöht.

Gemäß einer weiteren Ausbildung der Erfindung ist in der Außenseite der Stirnwand eine Ausnehmung vorgesehen und in diese Ausnehmung eine Verstärkungsplatte zur Stützung des Halters bündig eingepasst. Damit wird die Halterung des Halters für die Lagerung der Rollladenkastenwelle verbessert und die auf diesen Halter wirkende Belastung besser auf die Stirnwand verteilt. Vorzugsweise besteht die Verstärkungsplatte dabei aus Sperrholz.

Eine weitere Ausbildung der Erfindung bezieht sich auf einen Rollladenkasten mit zwei unteren, seitlichen Mauerauflageteilen. Gemäß dieser Ausbildung ist vorgesehen, dass jedes Mauerauflageteil im Randbereich seiner Oberseite eine in Querrichtung des Rollladenkastens verlaufende Nut aufweist und dass jede Stirnwand am unteren Rand eine in die Nut passende Rippe aufweist. Nach der Montage und der Verbindung der Wände, kann daher die Verbindung des Mauerauflageteils am Rollladenkasten dadurch erfolgen, dass die Nut auf die Rippe aufgesetzt wird. Zusätzlich kann auch eine Verklebung erfolgen.

Gemäß einer weiteren Ausbildung der Erfindung weist das Mauerauflageteil eine seiner Verkürzung dienende Sollbruchstelle auf. An der gurtbehafteten Seite des Rollladenkastens wird ein ungekürztes Mauerauflageteil verwendet, während ein Teil des Mauerauflageteils für die gurtlose Seite des Rollladenkastens in einfacher Weise an der Sollbruchstelle abgebrochen wird.

Eine weitere, alternative Ausbildung der Erfindung bezieht sich auf einen Rollladenkasten mit zwei unteren, seitlichen Mauerauflageteilen. Gemäß dieser Ausbildung ist vorgesehen, dass jedes Mauerauflageteil und jede zugehörige Stirnwand einstückig miteinander ausgebildet sind. Dadurch werden die Wärmeisolierung und die Dichtigkeit des Rollladenkastens verbessert. Dies gilt insbesondere dann, wenn nach einer weiteren Ausbildung der Erfindung die Unterkanten der Außenwand und der Innenwand mit Tragschienen versehen und die Mauerauflageteile unter den Tragschienen angeordnet sind.

Eine alternative, weitere Ausbildung der Erfindung sieht vor, dass beide Mauerauflageteile in ihrer Breite so bemessen sind, dass eine Mindestauflagebreite auf der gurtlosen Rollladenkastenseite gewährleistet ist, und dass ein zusätzliches Mauerauflageteil vorgesehen ist, das an das Mauerauflageteil der gurtbehafteten Rollladenkastenseite mittels Verbindungsmittel anfügbar ist. Auf diese Weise wird der Abfall an abgebrochenen Teilen der Mauerauflageteile vermieden. Vorzugsweise weisen die Verbindungsmittel Nut und Feder oder Falze auf.

Die Erfindung wird nun an Hand von Ausführungsbeispielen näher erläutert. Es zeigen:
- Fig. 1: einen Schnitt durch einen Rollladenkasten gemäß der Erfin- dung,
- Fig. 2: eine verkleinerte Draufsicht auf eine Oberwand des Rollladen- kasten gemäß der Fig. 1,
- Fig. 3: eine Seitenansicht der Oberwand der Fig. 2,
- Fig. 4: eine Ansicht der Oberwand der Fig. 2 von unten,
- Fig. 5: eine vergrößerte Innenansicht einer Stirnwand gemäß der Erfin- dung,
- Fig. 6: einen Schnitt durch die Stirnnwand der Fig. 5,
- Fig. 7: eine zu den Figuren 5, 6 passende Draufsicht auf ein Mauer- auflageteil gemäß der Erfindung,
- Fig. 8: eine Ansicht des Mauerauflageteils der Fig. 7 von unten,
- Fig. 9: eine Seitenansicht des Mauerauflageteils der Fig. 7,
- Fig. 10: eine zu den Figuren 5, 6 passende Draufsicht auf eine zweite Ausführung eines Mauerauflageteils,
- Fig. 11: eine Draufsicht auf ein zusätzliches, zum Mauerauflageteil der Fig. 10 gehöriges Mauerauflageteil.
- Fig. 12: eine vergrößerte Innenansicht einer Stirnwand zweiter Aus- führung mit integriertem Mauerauflageteil gemäß der Erfindung und
- Fig. 13: eine Seitenansicht der Stirnnwand der Fig. 12.

Der in Fig. 1 dargestellte Rollladenkasten besteht aus einer Innenwand 1, einer Außenwand 2 und einer diese beiden Wände verbindenden Oberwand 3. Der Hauptteil der Oberwand 3 liegt dabei zwischen den Wänden 1, 2, während jeweils ein Absatz 4 bzw. 5 auf den Wänden 1, 2 aufliegt. Der Innenraum des Rollladenkastens ist derart bemessen, dass darin der nicht dargestellte, aufgewickelte Rollladen mit dem Radius R Platz findet. Die Innenfläche 7 der Oberwand 3 ist dazu mit einer kreisbogenförmigen Ausnehmung 8 versehen, die annähernd dem Radius R angepasst ist. Die Oberwand 3 ist ferner auf ihrer Oberseite 9 mit einer Anzahl von kreisförmigen Ausnehmungen, wie den Ausnehmungen 8-10, versehen, wie noch näher erläutert wird. Die Wände 1-3 sind aus Polypropylen-Schaumstoff hergestellt.

In den Figuren 2-4 ist die Oberwand 3 verkleinert dargestellt. Es ist zu erkennen, dass der in Fig. 1 dargestellte Schnitt der Oberwand 3 längs der Linie l-l in Fig. 2 geführt ist. Die Ausnehmungen (10, 11, 12) sind verteilt in drei versetzten Reihen auf der Oberseite 9 angeordnet. Jede Ausnehmung, beispielsweise die Ausneh mung 12, weist drei verteilte Vorsprünge, wie den Vorsprung 13, auf, die hinterschnitten sind. Die Ausnehmungen und Vorsprünge dienen zur Arretierung des Rollladenkastens in der Horizontalen. Beispielsweise kann hierzu auf den Fenstersturz aufgebrachter Mörtel oder ein Klebemittel in die Ausnehmungen eindringen. Ferner ist die Oberwand 3 auf der linken Seite mit einem Quersteg 14 und Quernuten 15, 16 versehen, während sie auf der rechten Seite mit einem weiteren Quersteg 17 und weiteren Quernuten 18, 19 ausgerüstet ist. Diese Querstege und Quernuten dienen zur Verbindung (Arretierung) weiterer Oberwände.

Die in den Figuren 5 und 6 dargestellte, viereckige Stirnwand 20 ist aus Polypropylen-Schaumstoff hergestellt und weist einen in das Innere des Rollladenkastens vorspringenden Kern 21 auf, der an die Kontur des Innenraums des Rollladenkastens angepasst ist. Insbesondere ist die obere Kantenfläche 22 des Kerns 21 an den Radius R angepasst. Die untere Kantenfläche 23 des Kerns 21 ist mit einer Rippe 24 versehen. Auf der Rückseite 25 der Seitenwand 20 ist eine rechteckförmige Ausnehmung 26 vorgesehen, in die eine Verstärkungsplatte 27 bündig eingefügt ist. Diese Verstärkungsplatte besteht vorzugsweise aus Sperrholz. Im Kern 21 und in der Verstärkungsplatte 27 sind zwei Bohrungen 28, 29 vorhanden, durch die Befestigungsschrauben für einen nicht dargestellten Halter für die Lagerung der Rollladenwelle durchgeführt werden können.

In den Figuren 8-11 ist eines der beiden Mauerauflageteile dargestellt, die unter dem Rollladenkasten der Fig. 1 befestigt werden. Dieses Mauerauflageteil 30 ist als rechteckförmige Platte ausgeführt und weist an einer Seite einen Absatz 31 auf. In dem einen Endbereich des Mauerauflageteils 30 verläuft eine Nut 32, die derart bemessen ist, dass die Rippe 24 der Stirnwand 20 hineinpasst. Ferner ist das Mauerauflageteil 30 mit einer der Nut 32 parallelen Sollbruchstelle 33, 34 versehen, die der Verkürzung des Mauerauflageteils 30 durch Abbrechen dient.

Abzubrechen ist das Mauerauflageteil 30, wenn es auf der gurtlosen Seite des Rollladenkastens verwendet wird.

Eine alternative Ausführung eines Mauerauflageteils 30' ist in Fig. 10 dargestellt, das dem oberen Teil des Mauerauflageteils 30 entspricht, mit der Ausnahme, dass an der unteren Kante eine Nut 35 vorgesehen ist. Die in der Fig. 10 vertikale Breite des Mauerauflageteils 30' ist derart bemessen, dass eine Mindestauflagebreite auf der gurtlosen Seite des Rollladenkastens gesichert ist.

Ein der Form des Mauerauflageteils 30' ähnliches, zusätzliches Mauerauflageteil 36 ist in Fig. 11 dargestellt. Dieses Mauerauflageteil 36 ist an seiner Oberkante und Unterkante jeweils mit einer Feder 37 bzw. 38 versehen, die in die Nut 35 passen. Befindet sich das Mauerauflageteil 30' auf der Gurtseite des Rollladenkastens, so wird die Feder 37 in die Nut 35 eingefügt.

Alle Mauerauflageteile 30, 30' und 36 sind aus Polypropylen-Schaumstoff hergestellt. Alle Wände 1-3, 20 und Mauerauflageteile 30, 30', 36 sind miteinander verklebt.

In den Figuren 12, 13 ist eine alternative Stirnwand 20' dargestellt, die den Figuren 5 und 6 teilweise entspricht. Im Wesentlichen ist nur der untere Teil dieser Stirnwand abweichend gestaltet. Es ist wieder ein Kern vorgesehen, der mit 21 ' bezeichnet ist und in dem zwei Bohrungen 28', 29' zur Befestigung eines Lagerhalters für die Rollladenwelle vorhanden sind. Auch ist wieder eine rechteckförmige Ausnehmung 26' auf der Rückseite der Stirnwand 20' vorgesehen. Mit der Stirnwand 20' ist ein Mauerauflageteil 30' ' integriert verbunden, das für die Aufnahme von Profilschienen 39, 40 profiliert ist. Diese Profilschienen umfassen die unteren Enden der Innenwand 1 und der Außenwand 2 und sind von unten vom Mauerauflageteil 30 ' ' umgeben. Damit sind auch die Profilschienen 39, 40 gegen das Mauerwerk wärmeisoliert, wobei der Rollladenkasten insgesamt dicht ist.

Die in Längsrichtung des Rollladenkastens gemessene Breite des Mauerauflageteils 30 ' ' ist wieder derart bemessen, dass eine Mindestauflagebreite auf der gurtlosen Seite des Rollladens gesichert ist. Die Stirnseite 41 des Mauerauflageteils 30' ist mit Vorsprüngen bzw. Ausnehmungen derart versehen, dass ein zusätzliches Mauerauflageteil, das dem beschriebenen Mauerauflageteil 36 ähnelt, auf der Gurtseite des Rollladenkastens abdichtend angefügt werden kann. In Fig. 13 ist die Innenwand 1 weggelassen und die Profilschiene 39 nur angedeutet worden. Die Profilschienen 39, 40 werden beispielsweise bevorzugt dann verwendet, wenn die Innenwand 1 und die Außenwand 2 aus mit Holzfaserplatten beidseitig beschichtetem Styropor bestehen.

## Patentansprüche

1. Rollladenkasten mit einer Außenwand, Innenwand, Oberwand und zwei Stirnwänden, an denen Halter für die Lagerung der Rollladenwelle befestigt sind, wobei zur Wärmedämmung Kunststoffschaum verwendet ist,
**dadurch gekennzeichnet,**
**dass** von den Wänden (1-3, 20, 30, 30', 36) zumindest die Stirnwände (20) aus Polypropylen schaum gefertigt sind.

2. Rollladenkasten nach Anspruch 1,
**dadurch gekennzeichnet,**
**dass** die Innenfläche (7) der Oberwand (3) zumindest annähernd an den Radius (R) des aufgewickelten Rollladens angepasst ist.

3. Rollladenkasten nach Anspruch 1 oder 2,
**dadurch gekennzeichnet,**
**dass** in der Außenfläche (9) der Oberwand Ausnehmungen (10-12) zur Arretierung des Rollladenkastens vorgesehen sind.

4. Rollladenkasten nach einem der Ansprüche 1 bis 3,
**dadurch gekennzeichnet,**
**dass** die Stirnwand (20) einen an die Innenkontur des Rolladenkastens angepassten Kern (21) aufweist.

5. Rollladenkasten nach Anspruch 4,
**dadurch gekennzeichnet,**
**dass** in der Außenseite (25) der Stirnwand (20) eine Ausnehmung (26) vorgesehen ist und in diese Ausnehmung eine Verstärkungsplatte (27) zur Stützung des Halters bündig eingepasst ist.

6. Rollladenkasten nach Anspruch 5,
**dadurch gekennzeichnet,**
**dass** die Verstärkungsplatte (27) aus Sperrholz besteht.

7. Rollladenkasten nach einem der Ansprüche 1 bis 6 mit zwei unteren, seitlichen Mauerauflageteilen aus Kunststoffschaum,
**dadurch gekennzeichnet,**
**dass** jedes Mauerauflageteil (30, 30') im Randbereich seiner Oberseite eine in Querrichtung des Rollladenkastens verlaufende Nut (32) aufweist und dass jede Stirnwand (20) am unteren Rand (23) eine in die Nut (32) passende Rippe (24) aufweist.

8. Rollladenkasten nach Anspruch 7,
**dadurch gekennzeichnet,**
**dass** das Mauerauflageteil (30) eine seiner Verkürzung dienende Sollbruchstelle (33, 34) aufweist.

9. Rollladenkasten nach einem der Ansprüche 1 bis 6 mit zwei unteren, seitlichen Mauerauflageteilen aus Kunststoffschaum,
**dadurch gekennzeichnet,**
**dass** jedes Mauerauflageteil (30' ') und jede zugehörige Stirnwand (20') einstückig miteinander ausgebildet sind.

10. Rollladenkasten nach Anspruch 9,
**dadurch gekennzeichnet,**
**dass** die Unterkanten der Außenwand (2) und der Innenwand (1) mit Tragschienen (39, 49) versehen und die Mauerauflageteile (30") unter den Tragschienen (39, 40) angeordnet sind.

11. Rollladenkasten nach einem der Ansprüche 7 bis 10,
**dadurch gekennzeichnet,**
**dass** beide Mauerauflageteile (30', 30' ') in ihrer Breite so bemessen sind, dass eine Mindestauflagebreite auf der gurtlosen Rollladenkastenseite gewährleistet ist, und dass ein zusätzliches Mauerauflageteil (36) vorgesehen ist, das an das Mauerauflageteil (30, 30' ') der gurtbehafteten Rollladenkastenseite mittels Verbindungsmittel (35, 37, 38, 41) anfügbar ist.

12. Rollladenkasten nach Anspruch 11,
**dadurch gekennzeichnet,**
**dass** die Verbindungsmittel Nut (35) und Feder (37, 38) oder Falze aufweisen.

## Claims

1. A roller blind box, having an exterior wall, interior wall, ceiling and two end walls, on which holders for seating the roller blind shaft are fastened, and in which a plastic material is used for heat insulation,
**characterized in that**
of the walls (1 to 3, 20, 30, 30', 36), at least the end walls (20) are made of polypropylene foam.

2. The roller blind box in accordance with claim 1,
**characterized in that**
the interior surface (7) of the ceiling (3) is matched, at least approximately, to the radius (R) of the rolled-up roller blind.

3. The roller blind box in accordance with claim 1 or 2,
**characterized in that**
recesses (10 to 12) for maintaining the roller blind box in place are provided in the outer surface of the ceiling (3).

4. The roller blind box in accordance with one of claims 1 to 3,
**characterized in that**
the front wall (20) has a core (21) matched to the interior contours of the roller blind box.

5. The roller blind box in accordance with claim 4,
**characterized in that**
a recess (26) is provided in the outside (25) of the end wall (20), and a reinforcement plate (27) has been fitted flush in this recess for supporting the holder.

6. The roller blind box in accordance with claim 5,
**characterized in that**
the reinforcement plate (27) is made of plywood.

7. The roller blind box in accordance with one of claims 1 to 6, having two lower, lateral wall support elements made of foamed plastic,
**characterized in that**
each wall support element (30, 30') has a groove (32), extending in the transverse direction of the roller blind box, in the edge area of its top, and that every end wall (20) has a rib (24), which fits into the groove (32), at the lower edge (23).

8. The roller blind box in accordance with claim 7,
**characterized in that**
the wall support element (30) has a rated breaking area (33, 34), used for shortening it.

9. The roller blind box in accordance with one of claims 1 to 6, having two lower, lateral wall support elements made of foamed plastic,
**characterized in that**
each wall support element (30'') and each associated end wall (20') is embodied as one piece.

10. The roller blind box in accordance with claim 9,
**characterized in that**
the lower edges of the exterior wall (2) and the interior wall (1) are provided with support rails (39, 40), and the wall support elements (30'') are arranged under the support rails (39, 40).

11. The roller blind box in accordance with one of claims 7 to 10,
**characterized in that**
both wall support elements (30', 30'') are dimensioned in width in such a way that a minimal resting width on the side of the roller blind box not having straps is assured, and that an additional wall support element (36) is provided, which can be attached by connecting means (35, 37, 38, 41) to the side of the roller blind box having straps.

12. The roller blind box in accordance with claim 11,
**characterized in that**
the connecting means have a groove (35) and tongue (37, 38) or slits.

## Revendications

1. Caisson de volet roulant avec une paroi extérieure, une paroi intérieure, une paroi supérieure et deux parois frontales, sur lesquelles des supports pour la fixation de l'arbre de volet roulant sont fixés, de la mousse synthétique étant utilisée pour l'isolation thermique,
**caractérisé en ce que**
parmi les parois (1-3, 20, 30, 30', 36), au moins les parois frontales (20) sont fabriquées en une mousse de polypropylène.

2. Caisson de volet roulant selon la revendication 1,
**caractérisé en ce que**
la surface intérieure (7) de la paroi supérieure (3) est adaptée au moins approximativement au rayon (R) du volant roulant enroulé.

3. Caisson de volet roulant selon la revendication 1 ou 2,
**caractérisé en ce que**
des évidements(10-12) sont prévus pour le blocage du caisson de volet roulant dans la surface extérieure (9) de la paroi supérieure.

4. Caisson de volet roulant selon l'une quelconque des revendications 1 à 3,
**caractérisé en ce que**
la paroi frontale (20) présente une partie centrale (21) adaptée au contour intérieur du caisson de volet roulant.

5. Caisson de volet roulant selon la revendication 4,
**caractérisé en ce que**
dans le côté supérieur (25) de la paroi frontale (20) est prévu un évidement (26) et dans cet évidement, une plaque de renforcement (27) est emboîtée à fleur pour l'appui du support.

6. Caisson de volet roulant selon la revendication 5,
**caractérisé en ce que**
la plaque de renforcement (27) se compose de contreplaqué.

7. Caisson de volet roulant selon l'une quelconque des revendications 1 à 6 avec deux éléments d'appui de mur inférieurs, latéraux en mousse synthétique,
**caractérisé en ce que**
chaque élément d'appui de mur (30, 30') présente dans la zone de bord de son côté supérieur une rainure (32) s'étendant dans le sens transversal du caisson de volet roulant et **en ce que** chaque paroi frontale (20) présente sur le bord (23) inférieur une nervure (24) adaptée à la rainure (32).

8. Caisson de volet roulant selon la revendication 7,
**caractérisé en ce que**
l'élément d'appui de mur (30) présente un point de rupture privilégiée (33, 34) servant à son raccourcissement.

9. Caisson de volet roulant selon l'une quelconque des revendications 1 à 6 avec deux éléments d'appui de mur inférieurs, latéraux en mousse synthétique,
**caractérisé en ce que**
chaque élément d'appui de mur (30") et chaque paroi frontale (20') afférente sont réalisés d'un seul tenant ensemble.

10. Caisson de volet roulant selon la revendication 9,
**caractérisé en ce que**
les arêtes inférieures de la paroi extérieure (2) et de la paroi intérieure (1) sont pourvues de rails porteurs (39, 49) et les éléments d'appui de mur (30") sont disposés sous les rails porteurs (39, 40).

11. Caisson de volet roulant selon l'une quelconque des revendications 7 à 10,
**caractérisé en ce que**
les deux éléments d'appui de mur (30', 30") sont dimensionnés dans leur largeur de sorte qu'une largeur d'appui minimale soit garantie sur le côté de caisson de volet roulant sans sangle, et **en ce qu'**un élément d'appui de mur (36) supplémentaire est prévu, lequel peut être ajouté à l'élément d'appui de mur (30, 30") du côté de caisson de volet roulant affligé de sangle à l'aide de moyens de liaison (35, 37, 38, 41).

12. Caisson de volet roulant selon la revendication 11,
**caractérisé en ce que**
les moyens de liaison présentent une rainure (35) et un ressort (37, 38) ou des feuillures.
